# EUROPÄISCHE PATENTSCHRIFT

(11) **EP 2 826 930 B1**
(45) Veröffentlichungstag und Bekanntmachung des Hinweises auf die Patenterteilung: **17.01.2018**
(21) Anmeldenummer: 14450037.8
(22) Anmeldetag: 15.07.2014
(51) Int. Cl.: E04G 21/14, E04C 2/52, E04C 2/04

(54) **Vorrichtungen zum Manipulieren von mehrschaligen flächigen Bauteilen**
Device for manipulating multiple-wall flat components
Dispositif destiné à la manipulation de plusieurs composants plats multicouches

(30) Priorität: 15.07.2013 AT 5752013
(43) Veröffentlichungstag der Anmeldung: 21.01.2015
(62) Teilanmeldung aus: 15002298.6
(73) Patentinhaber: Kappema Fertigteilindustrie GmbH, 4623 Gunskirchen (AT)
(72) Erfinder: Kastner, Erich, 83334 Inzell (DE)
(74) Vertreter: Beer & Partner Patentanwälte KG

(56) Entgegenhaltungen:
- EP-A2- 0 872 609
- DE-A1- 19 946 320
- FR-A1- 2 948 139
- US-A1- 2013 074 442

## Beschreibung

Die Erfindung bezieht sich auf ein Wandelement gemäß dem Oberbegriff des Anspruches 1 und einer Kombination aus einem Lastaufnahmemittel und einem Wandelement gemäß dem Oberbegriff des Anspruchs 8.
Unter dem Begriff "Manipulieren" soll hier der Transport, das Aufrichten sowie allgemein die Handhabung von beispielsweise Betonfertigteilen, insbesondere von mehrschichtigen Wänden mit Hilfe von Transportankersystemen verstanden werden.
Ein Bauteil im Sinn der Erfindung ist daher ganz allgemein ein mehrschaliges flächiges Bauteil, welches mindestens zwei voneinander beabstandet angeordnete Schichten von Baustoffen - zumeist Beton - aufweist. Diese beiden Schichten sind üblicherweise mit Verbindungsmitteln miteinander verbunden, so beispielsweise in Form von Abstandshaltern, welche in den unterschiedlichsten Bauformen ausgeführt sein können. Besondere Vorkehrungen müssen beim Manipulieren für das Angreifen der Lastaufnahmemittel an den Transportankern unter verschiedenen Neigungswinkeln geschaffen werden.
Eine Vielzahl von Dokumenten beschreibt derartige Vorrichtungen.
In AT PS 349715 wird ein Aufstell- und Transportanker zur Einbettung in Betonfertigteile gezeigt und beschrieben. Ein Anker nach Art eines Flachstahlformstücks mit rechteckigem Querschnitt ist in dem Betonfertigteil so eingegossen, dass der Angriffspunkt für den Kupplungskopf des Lastaufnehmers in das Betonfertigteil hineinverlegt ist. Dadurch soll eine punktuelle Druckbeanspruchung des Betonfertigteils im kritischen Bereich vermieden werden.

In der DE 103 51 487 A1 sind eine Vorrichtung und ein Verfahren zum Transport eines Wandbauelements gezeigt und beschrieben. Bei dem Wandbauelement handelt es sich um eine sogenannte Doppelwand. Ein solches Wandbauelement kann beispielsweise in einer Fabrik hergestellt und zu einer Baustelle transportiert werden. Dort können mehrere Elemente nebeneinander aufgestellt werden und dadurch miteinander verbunden werden, dass in den Zwischenraum Ortbeton eingebracht wird. Ganz allgemein umfasst ein Wandbauelement zwei Betonschichten. Es ist jedoch auch denkbar, dass ein Wandbauelement eine Betonschicht und eine davon beabstandete weitere Schicht aufweist, welche nicht aus Beton hergestellt ist, sondern z.B. eine Dämmschicht umfasst, wobei die beiden Wandschichten durch Distanzhalter miteinander verbunden sind. Die dort vorgeschlagene Vorrichtung zum Transport des Wandbauelements besteht aus mehreren unabhängigen Bauteilen, von denen zwei jeweils in den Stirnseiten der zwei Wandschichten verankert sind. Die dort gezeigte Vorrichtung soll keinen nachteiligen Einfluss auf die Wärmeisolierung des Wandbauelements haben.

Ein Distanzhalter mit Traganker-Funktion ist in der DE 200 08 530 U1 gezeigt und beschrieben. Der dort beschriebene Distanzhalter für ein Betonhohlraumelement ist als einteiliger doppelkonisch ausgebildeter Distanzstab ausgeführt, dessen eines Ende einen Befestigungsteller und dessen anderes Ende Stütznocken aufweist. Der Distanzstab verjüngt sich zur Mitte hin und schafft damit eine Aufnahme für einen Kranhaken. Der dort beschriebene Distanzhalter ist als Multifunktionselement ausgebildet der einerseits als Distanzhalter dient, andererseits als Aufnahme für einen Kranhaken und der außerdem eine Verankerung für Fertigbauteile schafft.

Aus der FR 2 948 139 A1 ist ein Wandelement für die Erstellung von baulichen Anlagen bekannt, bei dem ein Seil in die Schichtelemente einbetoniert ist, wobei das Seil innerhalb der Schichtelemente über Halterungen positioniert ist. Dieses Dokument offenbart alle technischen Merkmale des Oberbegriffs des Anspruchs 1. Aus der DE 199 46 320 A1 ist ein Wandelement mit voneinander beabstandeten Schichtelementen bekannt, wobei die Schichtelemente über Stahlrohre miteinander verbunden sind, an welchen ein Hebezeug angreifen kann.
Aus der EP 0 872 609 A2 ist ein Verfahren zur Herstellung mehrschaliger Mauerscheiben bekannt, bei dem die Außenschalen aus Ziegeln aufgemauert werden, wobei die Außenschalen bzw. Ziegelreihen durch Distanzrohre, die durch vorgebohrte Bohrungen eingeschoben sind, miteinander verbunden sind. Durch die Distanzrohre können Transportbolzen gesteckt werden, an denen Transportgurte angreifen können.
Der vorliegenden Erfindung liegt demgegenüber die Aufgabe zu Grunde, Vorrichtungen zum Manipulieren von mehrschaligen flächigen Bauteilen zu schaffen, welche die Nachteile des Stands der Technik nicht aufweisen. Vielmehr sollen sie möglichst viele der folgenden Eigenschaften auf sich vereinigen: Erhaltung der Wärmeisolierung von Doppelwänden; Verwendung für unterschiedliche Wandstärken; Standardisierung möglichst vieler Einzelelemente; einfacher Einbau im Werk; keine Nacharbeit beim Einbau; Wiederverwendbarkeit; Rücktransportmöglichkeit; Drehbarkeit der Wandelemente beim Manipulieren und Lastangriff aus unterschiedlichen Winkeln. Diese Aufgabe wird von einem Wandelement gemäß Anspruch 1 und einer Kombination aus einem Lastaufnahmemittel und einem Wandelement mit den Merkmalen des Anspruchs 8 gelöst. Vorteilhafte Ausgestaltungen sind den abhängigen Ansprüchen zu entnehmen.

Die besonderen Vorteile der erfindungsgemäßen Vorrichtung liegen in ihrem einfachen Aufbau, der problemlosen Handhabung, der kostengünstigen Herstellbarkeit sowie in der Wiederverwendbarkeit der lösbaren Bauteile. Da die jeweils zusammengehörigen bzw. zusammenwirkenden lastaufnehmenden Formteile voneinander beabstandet sind, entsteht keine unerwünschte Wärmebrücke. Die lastaufnehmenden Formteile müssen nicht vollständig voneinander getrennt oder trennbar sein. Eine zu Montagezwecken vorhandene Verbindung hält den Wärmeübergang zwischen den gegenüberliegenden Formteilen möglichst gering und kann gegebenenfalls entfernbar sein. In der erfindungsgemäßen Vorrichtung sind die Formteile als zylinder ausgebildet und in den Schichtelementen verankert, und ragen über die Innenseiten der Schichtelemente hinaus. Ferner ist ein Transportanker zur Verwendung in einer der vorstehenden Vorrichtungen vorteilhaft, wenn die Transportanker für unterschiedliche Wandstärken und/oder unterschiedliche Abstände der Schichtelemente standardisiert und frei von Nacharbeiten in den Schichtelementen einbringbar sind.

Darüber hinaus ist eine Kombination aus einem Lastaufnahmemittel und einem Wandelement vorteilhaft, wobei ein Lastaufnahmemittel zum Manipulieren von Wandelementen vorhanden ist, wobei das Lastaufnahmemittel mit einem Anschlagmittel eines Krans zum Heben oder Transportieren des Wandelements verbindbar ist, und wenn das Lastaufnahmemittel über Formteile verfügt, die mit den Transportankern gemäß der vorstehenden Ansprüche formschlüssig korrespondieren.
Lastaufnahmemittel sind auch dann von Vorteil, wenn die Herstellung und /oder die Lösung der formschlüssigen Verbindung zwischen dem Lastaufnahmemittel und den Transportankern manuell oder selbsttätig per Fernauslösung erfolgt.
Zudem kann es günstig sein, wenn die Formteile der Lastaufnahmemittel wieder verwendbar sind.
Mit Hilfe von Ausführungsbeispielen soll die Erfindung nachstehend anhand der Zeichnungen noch näher erläutert werden.
Es zeigt:
Fig. 1 stark schematisiert eine Schrägansicht eines Wandelements am Haken eines nicht dargestellten Krans;
Fig. 2 ein Wandelement gemäß Fig. 1 mit teilausgeschnittener Wandschicht;
Fig. 3 ein Detail zylindrischer Transportanker mit formschlüssigem Lastaufnehmer;
Fig. 4 eine Baugruppe mit Transportankern gemäß den Fig. 1 bis 3 im Montagezustand;
Fig. 5 eine weitere Ausführungsform eines Transportankers im Schnitt quer durch ein Wandelement und
Fig. 6 einen Schnitt entlang einer Mittelebene durch das Wandelement von Fig. 5.

In der Fig. 1 ist ein Wandelement 1 am Haken 2 eines nicht dargestellten Krans gezeigt. Die Darstellung veranschaulicht eine erfindungsgemäße Vorrichtung zum Manipulieren von mehrschaligen flächigen Bauteilen in Form eines Wandelements 1 für die Erstellung von baulichen Anlagen. Dazu sind wenigstens zwei im Wesentlichen parallel zueinander beabstandete Schichtelemente 3 und 4 erforderlich, die jeweils Innen- 5 und Außenseiten 6 aufweisen. Unter Innenseiten 5 und Außenseiten 6 sind die großflächigen Begrenzungsseiten zu verstehen, und nicht die schmalen Flächen, welche als Stirnseiten 7 bezeichnet werden. Die Schichtelemente 3 und 4 sind durch Abstandshalter 8 miteinander verbunden. Die Schichtelemente 3 und 4 weisen einen Transportanker auf, der in Form von Formteilen 9 an ihren Innenflächen 5 angeordnet ist, und die mit Lastaufnahmemitteln 10 zum Manipulieren eines Wandelements 1 verbunden sind, welches hier eine Doppelwand darstellt. Der Transportanker ist in Form von getrennten bzw. voneinander beabstandeten Formteilen 9 nach Art von zylindrischen Buchsen ausgeführt, die - getrennt voneinander aber exakt fluchtend und auf einer gemeinsamen Achse liegend - an den Innenseiten 5 des Wandelements 1 angeordnet sind. Sie können aber auch als Formteile in anderer Bauweise an oder in den Außenseiten eines Wandelements 1 ausgebildet sein aber diese Alternativen bilden keinen Teil des beanspruchten Gegenstands. Entscheidend ist, dass zwischen den Lastaufnahmemitteln 10 und den Formteilen 9 des Transportankers eine Wirkverbindung herstellbar ist, wie anhand der anderen Figuren noch erläutert werden wird.
Fig. 2 stellt den Gegenstand gemäß Fig. 1, jedoch mit ausgeschnittenem Schichtelement 4 dar. Es ist ersichtlich, dass das Lastaufnahmemittel 10 mit den Formteilen 9 des Transportankers in der Art und Weise zusammenwirkt, dass die als zylinderförmige Buchsen ausgeführten Formteile 9 schaufelartig von einer Halbschale 11 umgriffen werden, die das freie Ende des Lastaufnahmemittels 10 darstellen. Das zum ausgeschnittenen Schichtelement 4 weisende, zylindrische Formteil 9 ist wegen des ausgeschnittenen Schichtelements 4 gewissermaßen freischwebend dargestellt und befindet sich natürlich in dem Schichtelement 4. Die beiden zylindrischen Formteile 9 sind getrennt voneinander aber exakt in einer gemeinsamen Achse fluchtend jeweils in die Innenseiten 5 der Schichtelemente 3 und 4 des Wandelements 1 eingegossen, sodass gewährleistet ist, dass die Halbschale 11 des Lastaufnehmers 10 präzise die zylindrischen Buchsen 9 umschließt. Die zylindrische Ausformung der Formteile 9 und der Halbschale 11 des Lastaufnehmers 10 ermöglicht eine Rotationsbewegung zwischen dem Transportanker und dem Lastaufnehmer 10, so dass bei Verlagerungen des Wandelements 1 während dessen Bewegungen keine nachteiligen Spannungen aufgebaut werden können.
In Fig. 3 soll dieser Zusammenhang durch einen anderen Blickwinkel auf den erfindungsgemäßen Gegenstand noch deutlicher gemacht werden. Die zwei Schichtelemente 3 und 4 des Wandelements 1 sind vergrößert dargestellt, wobei das Schichtelement 4 - wie in der Darstellung gemäß Fig. 2 - ausgeschnitten ist, so dass das rechts gezeigte Formteil 9 frei zu schweben scheint, in der Realität jedoch fest in dem Schichtelement 4 verankert ist und aus dessen Innenseite 5 in den Zwischenraum 12 des Wandelements 1 hineinragt. Das Lastaufnahmemittel 10 umgreift die beiden präzise auf einer Achse liegenden Formteile 9 des Transportankers mit seiner am freien Ende befindlichen Halbschale 11. In der Praxis wird das Lastaufnahmemittel 10 von Hand in den Zwischenraum 12 eingeführt und in Position zu den Formteilen 9 gebracht. Damit mögliche Lageveränderungen des Wandelements 1 nicht zu Schäden führen, weist die Halbschale 11 des Lastaufnahmeelements 10 Stege 13 auf, die so passgenau an den Formteilen 9 anliegen, dass eine beim Transport möglicherweise auftretenden Verschiebung zwischen der Halbschale 11 und den Formteilen 9 verhindert wird. Zwischen den Innenseiten 5 der Schichtelemente 3 und 4 und der Halbschale 11 kann ein Abstand vorhanden sein. Ein unbeabsichtigtes Ausklinken des Lastaufnehmers 10 wird durch einen Arretierstift 14 verhindert. Zum beabsichtigten Lösen des Lastaufnehmers 10 aus dem Kontakt mit den Formteilen 9 kann der Arretierstift 14 in eine Freigabeposition gebracht werden (nicht dargestellt). Die Freigabeposition kann manuell herbeigeführt werden, vorteilhaft ist jedoch eine ferngesteuerte Freigabe, die beispielsweise durch ein fernwirkendes Funksignal ausgelöst wird, welches elektromagnetisch eine Positionsänderung des Arretierstifts 14 bewirkt. Der Arretierungsstift 14 kann durch andere Arretierungssysteme ersetzt werden, die beispielsweise durch Seilzug fern ausgelöst werden.

In Fig. 4 ist eine Baugruppe 15 mit einem Transportanker darstellt, welche die Montage in der Anfangsphase der Herstellung eines Wandelements 1 veranschaulicht. Die Baugruppe 15 umfasst zwei Formteile 9, die den Transportanker bilden und in einem vorbestimmten Abstand mit Hilfe einer Manschette 16 exakt fluchtend miteinander verbunden sind. Die Manschette 16 zur Aufnahme der Formteile 9 weist an ihren beiden Enden einen Innendurchmesser auf, der genau auf den Außendurchmesser der Formteile 9 abgestimmt ist. Anschläge 17 im Innern der Manschette 16 bestimmen die axiale Position, also den genauen Abstand der Formteile 9 zueinander. Die Länge der Manschette 16 und der Abstand der Anschläge voneinander sind auf die gewünschte Wandstärke des Wandelements 1 abgestimmt. Das bedeutet, dass für unterschiedliche Wandstärken unterschiedliche Manschetten verwendet werden, während die Formteile 9 für alle Wandstärken immer dieselben Abmessungen aufweisen. Eine Standardisierung der Bauteile ist die vorteilhafte Folge dieser Bauform. Die Manschette 16 besteht entweder aus isolierendem Werkstoff oder kann nach Fertigstellung des Wandelements 1 abgenommen werden.

Beide Formteile 9 können auf ihren den Außenseiten 6 der Schichtelemente 3 und 4 zugewandten Enden mit Verankerungselementen 18 versehen sein (nur bei einem Formteil 9 gezeigt). Ferner können Distanzhalter 19 vorgesehen sein, mit deren Hilfe die Formteile 9 in einem vorbestimmten Abstand von den Außenseiten 6 der Schichtelemente 3 und 4 positioniert werden können. In der Skizze gemäß Fig. 4 soll die Grundlinie die Oberfläche einer Schalung 20 darstellen. Die Baugruppe 15 wird bei der Herstellung eines Wandelements 1 auf der Schalungsoberfläche 20 positioniert, dabei wird die Ebene der gegebenenfalls vorhandenen Bewehrung 21 durchdrungen. Anschließend wird Beton 22 oder eine andere aushärtbare Gießmasse in die Schalungsform eingefüllt und deren Verfestigung abgewartet. Danach wird das verfestigte Schichtelement 3 in an sich bekannter Weise gewendet, oberhalb einer weiteren Schalung positioniert und nach dem Befüllen der zweiten Schalung auf diese soweit abgesenkt, dass die am zweiten Formteil 9 angebrachten Verankerungselemente und Distanzhalter zusammen mit einem Teilbereich des Formteil 9 in der noch nicht verfestigten Gießmasse der zweiten Schalung eintauchen. Der Abstand des ersten Schichtelements 3 von der zweiten Schalung bestimmt die spätere Wandstärke des Wandelements 1.

In Fig. 5 ist eine weitere Ausführungsform der Erfindung dargestellt, bei welcher der Transportanker wiederum aus zwei vorzugsweise metallischen, hülsenförmigen Formteilen 9 besteht, welche zum Teil in den Schichtelementen 3, 4 einbetoniert sind und über deren Innenseiten 5 nach innen vorstehen, voneinander aber beabstandet sind. Die beiden Formteile 9 sind über einem Kunststoffrohr 48 angeordnet, z.B. an diesem angespritzt, das eine geringere Wärmeleitung als die metallischen Formteile 9 aufweist. Das Kunststoffrohr 48 kann mit seinen Enden mehr oder weniger weit oder auch gar nicht in den Schichtelementen 3, 4 aufgenommen sein. An einem Lastaufnahmemittel in Form eines Lasthakens 49 befindet sich eine schwenkbar gelagerte, federbelastete Sicherungsklappe 50, um ein ungewolltes Lösen des Lasthakens 49 vom Transportanker zu verhindern.

### Bezugszeichenliste

- 1: Wandelement
- 2: Haken
- 3: Schichtelement
- 4: Schichtelement
- 5: Innenseiten
- 6: Außenseiten
- 7: Stirnseiten
- 8: Abstandshalter
- 9: Formteil
- 10: Lastaufnahmemittel
- 11: Halbschale
- 12: Zwischenraum
- 13: Stege
- 14: Arretierstift
- 15: Baugruppe
- 16: Manschette
- 17: Anschläge
- 18: Verankerungselemente
- 19: Distanzhalter
- 20: Schalungsoberfläche
- 21: Bewehrung
- 22: Beton
- 48: Kunststoffrohr
- 49: Lasthaken
- 50: Sicherungsklappe

## Patentansprüche

1. Wandelement (1) für die Erstellung von baulichen Anlagen mit wenigstens zwei im Wesentlichen parallel zueinander beabstandeten, jeweils Innen- und Außenseiten aufweisenden Schichtelementen (3, 4), welche miteinander durch Abstandshalter (8) verbunden sind und einen Zwischenraum (12) bilden, wobei die Schichtelementen (3, 4) Transportanker aufweisen, die mit Lastaufnahmemitteln (10, 49) zum Manipulieren des Wandelements (1) verbindbar sind, wobei als Transportanker wenigstens zwei voneinander beabstandete Formteile (9) oder wenigstens zwei Formteile (9) mit einer Verbindung, vorhanden sind, die exakt fluchtend und auf einer gemeinsamen Achse liegend an den Innenseiten (5) des Wandelements (1) (1) angeordnet und in den Schichtelementen (3, 4) verankert sind, wobei die Formteile (9) zylindrisch ausgebildet sind, **dadurch gekennzeichnet, dass** die Formteile über die Innenseiten (5) der Schichtelemente (3, 4) hinausragen, sodass zwischen den Lastaufnahmemitteln und den Formteilen (9) im zwischenraum (12) eine Wirkverbindung herstellbar ist und wobei die Verbindung einen Wärmeübergang zwischen den gegenüberliegenden Formteilen gering hält und gegebenenfalls entfernbar ist.

2. Wandelement nach Anspruch 1, **dadurch gekennzeichnet, dass** die Transportanker rotationssymmetrische Formteile (9) aufweisen.

3. Wandelement nach Anspruch 1 oder 2, **dadurch gekennzeichnet, dass** die Formteile (9) als zylindrische Buchsen (9) ausgebildet sind.

4. Wandelement nach einem der Ansprüche 1 bis 3, **dadurch gekennzeichnet, dass** die Formteile (9) Verankerungselemente (18) und/oder Distanzhalter (19) aufweisen.

5. Wandelement nach einem der Ansprüche 1 bis 4, **dadurch gekennzeichnet, dass** die Formteile (9) mit Hilfe einer Manschette (16) bzw. einem Rohr (48), als Baugruppe (15) in vorbestimmbarem Abstand miteinander verbunden sind.

6. Wandelement nach einem der Ansprüche 1 bis 4, **dadurch gekennzeichnet, dass** die Formteile mit Hilfe von Stegen als Baugruppe in vorbestimmtem Abstand miteinander verbunden sind.

7. Wandelement nach einem der Ansprüche 1 bis 6, **dadurch gekennzeichnet, dass** die Formteile (9) die Ebene einer gegebenenfalls vorhandenen Bewehrung (21, 35) durchdringen.

8. Kombination aus einem_Lastaufnahmemittel zum Manipulieren von Wandelementen nach einem der Ansprüche 1 bis 7, wobei das Lastaufnahmemittel (10, 49) mit einer Hebevorrichtung wie einem Kran zum Heben oder Transportieren des wandelementes verbindbar ist, und Wandelementen nach einem der Ansprüche 1 bis 7, **dadurch gekennzeichnet, dass** das Lastaufnahmemittel (10) Formteile (11) aufweist, die mit den Formteilen (9) der Wandelemente korrespondieren.

9. Kombination nach Anspruch 8, **dadurch gekennzeichnet, dass** dessen Formteile (11) wieder verwendbar und/oder entsprechend den unterschiedlichen Abständen der Schichtelemente (3, 4) austauschbar sind.

## Claims

1. Wall element (1) for producing building structures with at least two layer elements (3, 4) which are substantially spaced parallel to one another and connected to one another by spacers (8) and form an intermediate space (12), wherein the layer elements (3, 4) each comprise inner and outer sides, wherein the layer elements (3, 4) comprise transport anchors which are connectable to load receiving means (10, 49) for manipulating the wall element (1), wherein as transport anchors at least two shaped parts (9) spaced from one another or at least two shaped parts (9) with a connection are present, which, exactly aligned and lying on a common axis are arranged on the inner sides (5) of the wall element (1) and anchored in the layer elements (3, 4), wherein the shaped parts (9) are formed cylindrically, **characterized in that** the shaped parts protrude over the inner sides (5) of the layer elements (3, 4) so that between the load receiving means and the shaped parts (9) an operative connection can be established in the intermediate space (12) and wherein the connection keeps a heat transfer between the shaped parts lying opposite low and is removable if necessary.

2. Wall element according to claim 1, **characterized in that** the transport anchors comprise rotation-symmetrical shaped parts (9).

3. Wall element according to claim 1 or 2, **characterized in that** the shaped parts (9) are formed as cylindrical bushes (9).

4. Wall element according to any one of the claims 1 to 3, **characterized in that** the shaped parts (9) comprise anchorage elements (18) and/or spacers (19).

5. Wall element according to any one of the claims 1 to 4, **characterized in that** the shaped parts (9) are connected to one another as assembly (15) at a predeterminable distance with the help of a sleeve (16) or a tube (48).

6. Wall element according to any one of the claims 1 to 4, **characterized in that** the shaped parts are connected to one another as assembly at a predeterminable distance with the help of bars.

7. Wall element according to any one of the claims 1 to 6, **characterized in that** the shaped parts (9) penetrate the plane of a reinforcement (21, 35) which exists where appropriate.

8. Combination of a load receiving means for manipulating wall elements according to any one of the claims 1 to 7, wherein the load receiving means (10, 49) is connectable to a lifting device such as a crane for lifting or transporting the wall elements, and wall elements according to any one of the claims 1 to 7, **characterized in that** the load receiving means (10) comprises shaped parts (11), which correspond to the shaped parts (9) of the wall elements.

9. Combination according to claim 8, **characterized in that** its shaped parts (11) are reusable and/or exchangeable corresponding to the different distances of the layer elements (3, 4).

## Revendications

1. Elément de mur (1) pour la réalisation d'ouvrages avec au moins deux éléments de couche (3, 4), essentiel parallèlement à distance l'un de l'autre et comportant respectivement des faces intérieures et extérieures, lesquels sont reliés l'un à l'autre par des écarteurs (8) et forment un espace intermédiaire (12), les éléments de couche (3, 4) comportant des ancrages de transport qui peuvent être reliés aux moyens de suspension de charge (10, 49) pour manipuler l'élément de mur (1), au moins deux pièces formées (9) distantes l'une de l'autre ou au moins deux pièces formées (9) avec une liaison étant présentes en tant qu'ancrages de transport, qui sont disposées exactement affleurantes et situées sur un axe commun sur les faces intérieures (5) de l'élément de mur (1) et sont ancrés dans les éléments de couche (3, 4), les pièces formées (9) étant constituées cylindriques, **caractérisé en ce que** les pièces formées dépassent des faces intérieures (5) des éléments de couche (3, 4) de telle sorte qu'entre les moyens de suspension de charge et les pièces formées (9) une liaison fonctionnelle peut être réalisée dans l'espace intermédiaire (12) et que la liaison entre les pièces formées opposées maintient un transfert de chaleur faible et peut être enlevée le cas échéant.

2. Elément de mur selon la revendication 1, **caractérisé en ce que** les ancrages de transport comportent des pièces formées (9) symétriques en rotation.

3. Elément de mur selon la revendication 1 ou 2, **caractérisé en ce que** les pièces formées (9) sont constituées comme des douilles cylindriques (9).

4. Elément de mur selon l'une quelconque des revendications 1 à 3, **caractérisé en ce que** les pièces formées (9) comportent des éléments d'ancrage (18) et/ou des supports d'écartement (19) .

5. Elément de mur selon l'une quelconque des revendications 1 à 4, **caractérisé en ce que** les pièces formées (9) sont reliées l'une à l'autre à une distance pouvant être prédéterminée à l'aide d'un manchon (16) ou d'un tube (48) en tant qu'ensemble de construction (15).

6. Elément de mur selon l'une quelconque des revendications 1 à 4, **caractérisé en ce que** les pièces formées sont reliées l'une à l'autre à l'aide de traverses à une distance prédéterminée en tant qu'ensemble de construction.

7. Elément de mur selon l'une quelconque des revendications 1 à 6, **caractérisé en ce que** les pièces formées (9) traversent le plan d'une armature présente le cas échéant (21, 35).

8. Combinaison d'un moyen de suspension de charge destiné à manipuler des éléments de mur selon l'une quelconque des revendications 1 à 7, le moyen de suspension de charge (10, 49) pouvant être relié à un dispositif de levage comme une grue pour lever ou transporter l'élément de mur et des éléments de mur selon l'une quelconque des revendications 1 à 7, **caractérisée en ce que** le moyen de suspension de charge (10) comporte des pièces formées (11), qui correspondent aux pièces formées (9) des éléments de mur.

9. Combinaison selon la revendication 8, **caractérisée en ce que** les pièces formées (11) duquel sont réutilisables et/ou peuvent être échangées conformément aux différents intervalles des éléments de couche (3, 4).
